# EUROPÄISCHE PATENTSCHRIFT

(11) **EP 3 405 679 B1**
(45) Veröffentlichungstag und Bekanntmachung des Hinweises auf die Patenterteilung: **03.05.2023**
(21) Anmeldenummer: 17781458.9
(22) Anmeldetag: 04.10.2017
(51) Int. Cl.: F04D 17/16, F04D 25/06, F04D 29/44, F04D 29/66

(54) **DIAGONALVENTILATOR**
DIAGONAL FAN
VENTILATEUR DIAGONAL

(30) Priorität: 22.11.2016 DE 102016122533
(43) Veröffentlichungstag der Anmeldung: 28.11.2018
(73) Patentinhaber: ebm-papst Mulfingen GmbH & Co. KG, 74673 Mulfingen (DE)
(72) Erfinder: GEBERT, Daniel, 74613 Öhringen (DE)
(74) Vertreter: Staeger & Sperling Partnerschaftsgesellschaft mbB
(86) Internationale Anmeldenummer: PCT/EP2017/075261
(87) Internationale Veröffentlichungsnummer: WO 2018/095633

(56) Entgegenhaltungen:
- DE-A1-102004 058 003
- US-A1- 2006 267 422
- US-A1- 2009 246 017
- US-A1- 2013 236 303

## Beschreibung

Die Erfindung betrifft einen Diagonalventilator in verbesserter Kompaktbauweise mit hoher Leistungsdichte und geringer Geräuschentwicklung.

Allgemein sind Diagonalventilatoren und deren Einsatz aus dem Stand der Technik bekannt, beispielsweise aus der DE 10 2014 210 373 A1. Weiterer druckschriftlicher Stand der Technik aus dem vorliegenden technischen Gebiet ist aus den Veröffentlichungen DE 10 2004 058 003 A1 und US 2009/246017 A1 bekannt.

Diagonalventilatoren werden in Anwendungen mit hohen Anforderungen an Luftleistung bei höherem Gegendruck und geringem Einbauplatz eingesetzt, beispielsweise in der Kühltechnik oder bei Dunstabzugshauben. Durch den bei Diagonalventilatoren im Verhältnis zum Bauraum großen Motordurchmesser des axialzentral angeordneten Motors ist die Ausblasfläche an der Ausblasöffnung verhältnismäßig klein, wodurch es zu hohen Austrittsverlusten bei der Strömung durch hohen dynamischen Druck am Austritt des Diagonalventilators kommt.

Es ist stets ein Ziel, die Leistung des Ventilators zu erhöhen, währenddessen die Geräuschbildung unverändert bleibt oder sich sogar reduziert. Zudem sollen die Ventilatoren immer kompakter aufgebaut sein, um den Platzbedarf zu verringern.

Der Erfindung liegt deshalb die Aufgabe zugrunde, einen Diagonalventilator in kompakter Bauform mit hoher Leistungsdichte und gutem Geräuschverhalten bereit zu stellen.

Diese Aufgabe wird durch die Merkmalskombination gemäß Patentanspruch 1 gelöst.

Erfindungsgemäß wird ein Diagonalventilator mit einem Ventilatorgehäuse vorgeschlagen, innerhalb dem ein Außenläufermotor und ein Laufrad aufgenommen sind, wobei der Außenläufermotor einen Stator und einen den Stator zumindest teilweise umschließenden Rotor aufweist. Zwischen dem Ventilatorgehäuse und dem Außenläufermotor verläuft ein axialer Strömungskanal bis zu einer den Außenläufermotor umgebenden Ausblasöffnung des Diagonalventilators, wobei durch den Strömungskanal im Betrieb des Diagonalventilators über das Laufrad angesaugte Luft zur Ausblasöffnung förderbar ist. Das Laufrad ist dabei in den Rotor integriert.

Die Integration des Laufrads in den Rotor wird dadurch bereitgestellt, dass Rotor und Laufrad einteilig ausgebildet sind. Die Teilezahl und der axiale Bauraum werden mithin minimiert. Alternativ zur einteiligen Ausführung kann die integrale Ausführung auch dadurch erreicht werden, dass Teile des Laufrads, wie z. B. die Laufradschaufeln, auf dem Rotor befestigt werden.

Der Diagonalventilator weist erfindungsgemäß in einem an die Ausblasöffnung angrenzenden Ausblasabschnitt eine Luftleiteinrichtung mit mehreren in Umfangsrichtung verteilten Luftleitschaufeln auf. Die Luftleitschaufeln erstrecken sich in axialer Richtung zumindest in einem Überdeckungsabschnitt über den Rotor hinweg und sind dabei jeweils zu dem Rotor mit einem radialen Luftspalt beabstandet. Somit rotiert der Rotor relativ zu den Luftleitschaufeln.

Der Luftspalt weist in einer für die Geräuschentwicklung und Leistung des Diagonalventilators vorteilhaften Ausführung eine Größe auf, die maximal 5%, vorzugsweise maximal 1,5% eines maximalen radialen Bauraums des Diagonalventilators entspricht. Der maximale radiale Bauraum wird durch die äußerste Hüllkontur des gesamten Diagonalventilators bestimmt. Bei einer gedachten Ausführung in zylindrischer Form entspräche der maximale radiale Bauraum dem maximalen Außendurchmesser.

Ebenfalls vorteilhaft zur Lösung der Aufgabe ist eine Ausführung des Diagonalventilators, bei der ein Verhältnis einer axialen Länge des Überdeckungsabschnitts der Luftleitschaufeln zu einem Nichtüberdeckungsabschnitt, in dem die Luftleitschaufeln den Rotor in axialer Richtung nicht überdecken, in einem Bereich von 0,5 bis 4,0, vorzugsweise in einem Bereich von 1,5 bis 2,5 liegt. Der Luftspalt erstreckt sich in axialer Richtung über den Überdeckungsbereich vorzugsweise in konstanter Größe.

Ferner ist in einer Ausführung vorgesehen, dass die Luftleitschaufeln in axialer Richtung abschnittsweise an dem Ventilatorgehäuse befestigt sind. Insbesondere können die Luftleitschaufeln im sich an die Ausblasöffnung anschließenden nach axial innen gerichteten Bereich am Ventilatorgehäuse befestigt werden.

In einer zur Lösung der Aufgabe günstigen Weiterbildung des Diagonalventilators sind das Laufrad und/oder die Luftleitschaufeln geometrisch so ausgebildet, dass sich ein axialer Abstand zwischen den Luftleitschaufeln und dem Laufrad in radialer Richtung von einem ersten Abstand auf einen zweiten radial weiter außen liegenden Abstand vergrößert. Die Ausbildung kann beispielsweise durch schräge zueinander weisende axiale Außenkanten erfolgen, über welche der Abstand variiert werden kann. In einer vorteilhaften Lösung weisen die Luftleitschaufeln eine gerade Axialkante auf, die Laufradschaufeln werden hingegen nach radial außen in Richtung Einlassöffnung abgeschrägt, so dass sich der Abstand zwischen den Luftleitschaufeln im Ausblasbereich und den Laufradschaufeln nach radial außen gesehen vergrößert. Ferner ist vorteilhaft, wenn ein Radius des Laufrads an einem Angriffspunkt des ersten Abstands größer ist als der erste axiale Abstand. Der Angriffspunkt ist der Punkt, an dem der erste Abstand gemessen wird. Der erste Abstand ist variabel festlegbar, der zugehörige Radius ergibt sich entsprechend daraus. Gleiches gilt entsprechend für den zweiten Abstand und den zweiten Radius.

Eine vorteilhafte Ausführungsform des Diagonalventilators sieht vor, dass das Ventilatorgehäuse mehrteilig ausgeführt ist und eine Einlaufdüse sowie ein Ausblasteil aufweist, wobei die Einlaufdüse die Ansaugöffnung und das Ausblasteil die Ausblasöffnung umfasst.

In einer kompakten Ausführung ist ferner eine zweiteilige Ausführung günstig, bei der die Einlaufdüse in axialer Richtung unmittelbar angrenzend mit dem Ausblasteil verbunden ist. In einer kompakten Ausführung sind die Einlaufdüse und das Ausblasteil ineinander gesteckt.

Ebenfalls einen kompakten axial kurzen Aufbau fördernd ist eine Ausführung des Diagonalventilators, wonach die Einlaufdüse einen den Strömungsdurchmesser verringernden, die Einlassöffnung bildenden Einlaufabschnitt aufweist, der sich in axialer Richtung in das Laufrad hinein erstreckt.

Für die geringe Geräuschentwicklung ist eine Ausführungsvariante vorteilhaft, bei der das Laufrad eine Deckscheibe aufweist, wobei sich die Laufradschaufeln von dem Rotor zu der Deckscheibe erstrecken. Die Deckscheibe kann die Laufradschaufeln an ihren axialen Außenkanten in radialer Richtung vollständig überdecken. Zudem kann die Deckscheibe einen zu Einlassöffnung weisenden achsparallel verlaufenden Abschnitt aufweisen, in den die Einlaufdüse sich hinein erstreckt.

Die Problematik der geringen Ausblasfläche kann dadurch verbessert werden, dass die Ausblasöffnung eine nicht-rotationssymmetrische Ausblasfläche bildet. Dies wird beispielsweise durch eine im Querschnitt quadratische Form der Ausblasfläche ermöglicht.

Ebenfalls vorteilhaft wirkt sich bei dem Diagonalventilator auf die Geräuschbildung aus, wenn die Ansaugöffnung einen Ansaugdurchmesser aufweist, der 40 bis 75%, vorzugsweise 50 bis 60% des maximalen radialen Bauraums des Diagonalventilators entspricht. Die Größe der Ansaugöffnung wird gegenüber Axialventilatoren verringert, um die Zuströmung zu verbessern.

Der Diagonalventilator ist in einer Ausführung dadurch gekennzeichnet, dass das Laufrad einen Laufraddurchmesser aufweist, der 80 bis 95% eines maximalen radialen Bauraums des Diagonalventilators entspricht.

Auch ist eine Ausführung vorteilhaft, bei der das Laufrad unmittelbar angrenzend an den Strömungskanal angeordnet und ein von dem Laufrad erzeugter Luftstrom unmittelbar in den Strömungskanal gefördert wird.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht eines Diagonalventilators;
- Fig. 2: eine Vorderansicht auf die Ansaugseite des Diagonalventilators aus Fig. 1,
- Fig. 3: eine Hinteransicht auf die Ansaugseite des Diagonalventilators aus Fig. 1,
- Fig. 4: eine Schnittansicht der oberen Hälfte des Diagonalventilators aus Fig. 1.

In den Figuren 1 bis 3 ist ein Ausführungsbeispiel eines Diagonalventilators 1 in verschiedenen Ansichten gezeigt. Figur 4 ist eine zugehörige Längsschnittansicht zur genaueren Darstellung der einzelnen Bauteilelemente und deren Anordnung zueinander.

Der Diagonalventilator 1 umfasst ein zweiteiliges Ventilatorgehäuse gebildet aus der die Einlassöffnung 3 aufweisenden Einlaufdüse 31 und dem die Ausblasöffnung 5 umfassenden Ausblasteil 32, an deren axialen Enden jeweils Flansche 21, 20 ausgebildet sind. Die Einlaufdüse 31 ist in das Ausblasteil 32 eingesteckt. Zentral um die Rotationsachse RA ist der Außenläufermotor mit dem Stator 11 und dem Rotor 9 vorgesehen, der den Stator 11 in Axialrichtung abschnittsweise umschließt.

Das Laufrad des Diagonalventilators 1 wird gebildet aus dem Rotor 9, den daran angeordneten Laufradschaufeln 8 sowie einer die Laufradschaufeln in radialer Richtung vollständig überdeckende Deckscheibe 24, die einen axial gerade in Richtung der Einlassöffnung 3 verlaufenden Endabschnitt aufweist.

Der Rotor 9 bildet dabei eine Bodenscheibe für das Laufrad. Das Laufrad ist somit in den Rotor 9 integriert ausgebildet. Die Einlassdüse 31 umfasst einen den Strömungsdurchmesser verringernden Einlaufabschnitt 7, der sich in axialer Richtung in das Laufrad hinein erstreckt, so dass sich der achsparallele Endabschnitt der Deckscheibe 24 und der Einlaufabschnitt 7 überlappen.

An das Laufrad axial angrenzend erstreckt sich zwischen dem Ausblasteil 32 des Ventilatorgehäuse und dem Rotor 9 des Außenläufermotors der axiale Strömungskanal 19 bis zu der den Stator 11 umgebenden Ausblasöffnung 5.

In einem an die Ausblasöffnung 5 angrenzenden Ausblasabschnitt ist eine Luftleiteinrichtung mit mehreren in Umfangsrichtung verteilten Luftleitschaufeln 10 angeordnet, die auch in Figur 3 gut zu erkennen sind. Angrenzend an die Ausblasöffnung 5 sind die Luftleitschaufeln 10 mit dem Stator 11 und mit dem Ausblasteil 32 verbunden. Die Luftleitschaufeln 10 erstrecken sich sowohl in axialer Richtung als auch in Umfangsrichtung. Dabei erstrecken sie sich in axialer Richtung in dem Überdeckungsabschnitt Ly über den Rotor 9 hinweg und zu diesem mit einem radialen Luftspalt S beabstandet, wobei der Luftspalt S in der gezeigten Ausführung 1% des maximalen radialen Bauraums B des Diagonalventilators 1 entspricht. Die Größe des Luftspalts S ist über seine axiale Erstreckung konstant. Das Verhältnis der axialen Länge des Überdeckungsabschnitts Ly der Luftleitschaufeln 10 zu dem axial angrenzenden Nichtüberdeckungsabschnitt Lx liegt in der gezeigten Ausführung bei einem Wert von 2,1.

Bezugnehmend insbesondere auf Fig. 4 vergrößert sich in einer Richtung nach radial außen gesehen der Abstand zwischen den zueinander weisenden Axialkanten der Luftleitschaufeln 10 und der Laufradschaufeln 8 von einem ersten Abstand A1 auf einen zweiten Abstand A2, wobei die Axialkanten der Luftleitschaufeln 10 gerade radial auswärts, die Laufradschaufeln 8 schräg verlaufen. Die Position des ersten und zweiten Abstands ist frei wählbar, wobei gilt, dass der Radius R1 des Laufrads an dem Angriffspunkt des ersten Abstands A1 größer ist als der erste Abstand A1. Ferner gilt, dass der Radius R2 des Laufrads an dem Angriffspunkt des zweiten Abstands A2 größer ist als der zweite Abstand A2. Das Laufrad weist einen Laufraddurchmesser DA auf, der 90% des maximalen radialen Bauraums B des Diagonalventilators 1 entspricht.

## Patentansprüche

1. Diagonalventilator (1) mit einem Ventilatorgehäuse, innerhalb dem ein Außenläufermotor und ein Laufrad aufgenommen sind, wobei der Außenläufermotor einen Stator (11) und einen den Stator (11) zumindest teilweise umschließenden Rotor (9) aufweist, und zwischen dem Ventilatorgehäuse und dem Außenläufermotor ein axialer Strömungskanal (19) bis zu einer den Außenläufermotor umgebenden Ausblasöffnung (5) des Diagonalventilators verläuft, durch den im Betrieb über das Laufrad angesaugte Luft zur Ausblasöffnung (5) förderbar ist,
und wobei in einem an die Ausblasöffnung (5) angrenzenden Ausblasabschnitt eine Luftleiteinrichtung mit mehreren in Umfangsrichtung verteilten Luftleitschaufeln (10) angeordnet ist, **dadurch gekennzeichnet, dass** das Laufrad in den Rotor integriert ist, indem das Laufrad und der Rotor (9) einteilig ausgebildet sind, und dass die Luftleitschaufeln (10) sich in axialer Richtung zumindest in einem Überdeckungsabschnitt (Ly) über den Rotor (9) hinweg und zu diesem mit einem radialen Luftspalt (S) beabstandet erstrecken

2. Diagonalventilator nach Anspruch 1, **dadurch gekennzeichnet, dass** ein Verhältnis einer axialen Länge des Überdeckungsabschnitts (Ly) der Luftleitschaufeln (10) zu einem Nichtüberdeckungsabschnitt (Lx), in dem die Luftleitschaufeln (10) den Rotor (9) in axialer Richtung nicht überdecken, in einem Bereich von 0,5 bis 4,0, insbesondere in einem Bereich von 1,5 bis 2,5 liegt.

3. Diagonalventilator nach Anspruch 1 oder 2, **dadurch gekennzeichnet, dass** die Luftleitschaufeln (10) in axialer Richtung abschnittsweise an dem Ventilatorgehäuse befestigt sind.

4. Diagonalventilator nach einem der Ansprüche 1 bis 3, **dadurch gekennzeichnet, dass** der Luftspalt (S) maximal 5%, insbesondere maximal 1,5% eines maximalen radialen Bauraums des Diagonalventilators (1) entspricht.

5. Diagonalventilator nach einem der vorigen Ansprüche, **dadurch gekennzeichnet, dass** das Laufrad und/oder die Luftleitschaufeln (10) ausgebildet sind, dass sich ein axialer Abstand zwischen den Luftleitschaufeln (10) und dem Laufrad in radialer Richtung von einem ersten Abstand (A1) auf einen zweiten Abstand (A2) vergrößert.

6. Diagonalventilator nach Anspruch 5, **dadurch gekennzeichnet, dass** ein Radius (R1) des Laufrads an einem Angriffspunkt des ersten Abstands (A1) größer ist als der erste Abstand (A1).

7. Diagonalventilator nach einem der vorigen Ansprüche, **dadurch gekennzeichnet, dass** das Ventilatorgehäuse mehrteilig ausgeführt ist und eine Einlaufdüse (31) sowie ein Ausblasteil (32) aufweist, wobei die Einlaufdüse (31) eine Ansaugöffnung und das Ausblasteil (32) die Ausblasöffnung (5) umfasst.

8. Diagonalventilator nach Anspruch 7, **dadurch gekennzeichnet, dass** die Einlaufdüse (31) in axialer Richtung unmittelbar angrenzend mit dem Ausblasteil (32) verbunden ist.

9. Diagonalventilator nach einem der vorigen Ansprüche 7 bis 8, **dadurch gekennzeichnet, dass** die Einlaufdüse (31) einen den Strömungsdurchmesser verringernden Einlaufabschnitt (7) aufweist, der sich in axialer Richtung in das Laufrad hinein erstreckt.

10. Diagonalventilator nach einem der vorigen Ansprüche, **dadurch gekennzeichnet, dass** das Laufrad Laufradschaufeln und eine Deckscheibe (24) aufweist, wobei sich die Laufradschaufeln von dem Rotor (9) zu der Deckscheibe (24) erstrecken.

11. Diagonalventilator nach Anspruch 10, **dadurch gekennzeichnet, dass** die Deckscheibe (24) die Laufradschaufeln in radialer Richtung vollständig überdeckt.

12. Diagonalventilator nach einem der vorigen Ansprüche, **dadurch gekennzeichnet, dass** die Ausblasöffnung (5) eine Ausblasfläche bildet, die nichtrotationssymmetrisch ist.

13. Diagonalventilator nach einem der vorigen Ansprüche 7 bis 12, **dadurch gekennzeichnet, dass** die Ansaugöffnung einen Ansaugdurchmesser aufweist, der 40 bis 75%, insbesondere 50 bis 60% eines maximalen radialen Bauraums des Diagonalventilators entspricht.

14. Diagonalventilator nach einem der vorigen Ansprüche, **dadurch gekennzeichnet, dass** das Laufrad einen Laufraddurchmesser aufweist, der 80 bis 95% eines maximalen radialen Bauraums des Diagonalventilators (1) entspricht.

15. Diagonalventilator nach einem der vorigen Ansprüche, **dadurch gekennzeichnet, dass** das Laufrad unmittelbar angrenzend an den Strömungskanal (19) angeordnet und ein von dem Laufrad erzeugter Luftstrom unmittelbar in den Strömungskanal (19) förderbar ist.

## Claims

1. A diagonal fan (1) having a fan housing, within which an external-rotor motor and an impeller are accommodated, wherein the external-rotor motor has a stator (11) and a rotor (9) which at least partly surrounds the stator (11), and an axial flow duct (19) runs between the fan housing and the external-rotor motor as far as a discharge opening (5), surrounding the external-rotor motor, of the diagonal fan, through which duct, during operation, air which is drawn in by means of the impeller can be conveyed to the discharge opening (5), and wherein an air guide apparatus having several air guide vanes (10) distributed in the circumferential direction is arranged in a discharge portion adjacent to the discharge opening (5), **characterized in that** the impeller is integrated in the rotor, by the rotor (9) and the impeller being designed as a single piece, and **in that** the air guide vanes (10) extend in the axial direction at least in an overlap portion (Ly) beyond the rotor (9) and are spaced apart from it with a radial air gap (S).

2. The diagonal fan as claimed in claim 1, **characterized in that** a ratio of the axial length of the overlap portion (Ly) of the air guide vanes (10) to a nonoverlapping portion (Lx) in which the air guide vanes (10) do not overlap the rotor (9) in the axial direction lies in a range of 0.5 to 4.0, especially in a range of 1.5 to 2.5.

3. The diagonal fan as claimed in claim 1 or 2, **characterized in that** the air guide vanes (10) are fastened for a portion to the fan housing in the axial direction.

4. The diagonal fan as claimed in one of claims 1 to 3, **characterized in that** the air gap (S) corresponds at most to 5%, especially at most to 1.5% of a maximum radial installation space of the diagonal fan (1).

5. The diagonal fan as claimed in one of the preceding claims, **characterized in that** the impeller and/or the air guide vanes (10) are designed such that an axial spacing between the air guide vanes (10) and the impeller increases in the radial direction from a first spacing (A1) to a second spacing (A2).

6. The diagonal fan as claimed in claim 5, **characterized in that** a radius (R1) of the impeller at a point of attack of the first spacing (A1) is larger than the first spacing (A1).

7. The diagonal fan as claimed in one of the preceding claims, **characterized in that** the fan housing is multiple-piece and comprises an inlet nozzle (31) and a discharge piece (32), while the inlet nozzle (31) has an intake opening and the discharge piece (32) comprises the discharge opening (5).

8. The diagonal fan as claimed in claim 7, **characterized in that** the inlet nozzle (31) is connected to the discharge piece (32) bordering directly on it in the axial direction.

9. The diagonal fan as claimed in one of claims 7 to 8, **characterized in that** the inlet nozzle (31) comprises an inlet portion (7) reducing the flow diameter, which extends in the axial direction into the impeller.

10. The diagonal fan as claimed in one of the preceding claims, **characterized in that** the impeller comprises impeller vanes and a cover disk (24), while the impeller vanes extend from the rotor (9) to the cover disk (24).

11. The diagonal fan as claimed in claim 10, **characterized in that** the cover disk (24) completely overlaps the impeller vanes in the radial direction.

12. The diagonal fan as claimed in one of the preceding claims, **characterized in that** the discharge opening (5) forms a discharge surface which does not have rotational symmetry.

13. The diagonal fan as claimed in one of claims 7 to 12, **characterized in that** the intake opening has an intake diameter corresponding to 40 to 75%, especially 50 to 60% of a maximum radial installation space of the diagonal fan (1).

14. The diagonal fan as claimed in one of the preceding claims, **characterized in that** the impeller has an impeller diameter which corresponds to 80 to 95% of a maximum radial installation space of the diagonal fan (1).

15. The diagonal fan as claimed in one of the preceding claims, **characterized in that** the impeller is situated bordering directly on the flow duct (19) and an air flow generated by the impeller can be delivered directly into the flow duct (19).

## Revendications

1. Ventilateur diagonal (1) avec un carter de ventilateur, à l'intérieur duquel sont logés un moteur à rotor externe et une turbine, dans lequel le moteur à rotor externe comporte un stator (11) et un rotor (9) enserrant au moins partiellement le stator (11), et un canal d'écoulement axial (19) s'étend entre le carter de ventilateur et le moteur à rotor externe jusqu'à une ouverture de soufflage (5) du ventilateur diagonal entourant le moteur à rotor externe, à travers lequel l'air aspiré par la turbine en fonctionnement peut être acheminé vers l'ouverture de soufflage (5),
et dans lequel un dispositif de guidage d'air avec une pluralité d'aubes de guidage d'air (10) réparties dans la direction circonférentielle est agencé dans une section de soufflage à côté de l'ouverture de soufflage (5), **caractérisé en ce que** la turbine est intégrée dans le rotor, la turbine et le rotor (9) étant formés d'une seule pièce, et **en ce que** les aubes de guidage d'air (10) s'étendent dans la direction axiale au moins dans une section de chevauchement (Ly) au-delà du rotor (9) et sont espacées de celui-ci par un entrefer radial (S).

2. Ventilateur diagonal selon la revendication 1, **caractérisé en ce qu'**un rapport d'une longueur axiale de la section de chevauchement (Ly) des aubes de guidage d'air (10) à une section de non-chevauchement (Lx), dans laquelle les aubes de guidage d'air (10) ne chevauchent pas le rotor (9) dans la direction axiale, est compris dans une plage de 0,5 à 4,0, de préférence dans une plage de 1,5 à 2,5.

3. Ventilateur diagonal selon la revendication 1 ou 2, **caractérisé en ce que** les aubes de guidage d'air (10) sont fixées au carter de ventilateur par sections dans la direction axiale.

4. Ventilateur diagonal selon l'une des revendications 1 à 3, **caractérisé en ce que** l'entrefer (S) correspond à un maximum de 5 %, de préférence un maximum de 1,5 %, d'un compartiment radial maximal du ventilateur diagonal (1).

5. Ventilateur diagonal selon l'une des revendications précédentes, **caractérisé en ce que** la turbine et/ou les aubes de guidage d'air (10) sont conçues de telle sorte qu'une distance axiale entre les aubes de guidage d'air (10) et la turbine augmente dans la direction radiale à partir d'une première distance (A1) à une seconde distance (A2).

6. Ventilateur diagonal selon la revendication 5, **caractérisé en ce qu'**un rayon (R1) de la turbine à un point d'application de la première distance (A1) est supérieur à la première distance (A1).

7. Ventilateur diagonal selon l'une des revendications précédentes, **caractérisé en ce que** le carter du ventilateur est réalisé en plusieurs parties et comporte une buse d'entrée (31) ainsi qu'une partie de soufflage (32), dans lequel la buse d'entrée (31) comprend une ouverture d'aspiration et la partie de soufflage (32) comprend l'ouverture de soufflage (5).

8. Ventilateur diagonal selon la revendication 7, **caractérisé en ce que** la buse d'entrée (31) est reliée à la partie de soufflage (32) immédiatement adjacente dans la direction axiale.

9. Ventilateur diagonal selon l'une des revendications précédentes 7 à 8, **caractérisé en ce que** la buse d'entrée (31) comporte une section d'entrée (7) réduisant le diamètre d'écoulement qui s'étend dans la turbine dans la direction axiale.

10. Ventilateur diagonal selon l'une des revendications précédentes, **caractérisé en ce que** la turbine comporte des aubes de turbine et un disque de couverture (24), dans lequel les aubes de turbine s'étendent du rotor (9) au disque de couverture (24).

11. Ventilateur diagonal selon la revendication 10, **caractérisé en ce que** le disque de couverture (24) chevauche complètement les aubes de turbine dans la direction radiale.

12. Ventilateur diagonal selon l'une des revendications précédentes, **caractérisé en ce que** l'ouverture de soufflage (5) forme une surface de soufflage qui n'est pas à symétrie de révolution.

13. Ventilateur diagonal selon l'une des revendications précédentes 7 à 12, **caractérisé en ce que** l'ouverture d'aspiration a un diamètre d'aspiration qui correspond à 40 à 75 %, de préférence 50 à 60 %, d'un compartiment radial maximal du ventilateur diagonal.

14. Ventilateur diagonal selon l'une des revendications précédentes, **caractérisé en ce que** la turbine a un diamètre de turbine qui correspond à 80 à 95 % d'un compartiment radial maximal du ventilateur diagonal (1).

15. Ventilateur diagonal selon l'une des revendications précédentes, **caractérisé en ce que** la turbine est disposée directement à côté du canal d'écoulement (19) et un flux d'air généré par la turbine peut être acheminé directement dans le canal d'écoulement (19).
